# FASCICULE DE BREVET EUROPEEN

(11) **EP 0 618 365 B1**
(45) Date de publication et mention de la délivrance du brevet: **07.05.1997**
(21) Numéro de dépôt: 94400343.3
(22) Date de dépôt: 16.02.1994
(51) Int. Cl.: F04C 15/00, F04C 2/10

(54) **Machine volumétrique à guidage magnétique**
Verdrängermaschine mit magnetischer Führung
Volumetric machine with magnetic driving system

(30) Priorité: 19.02.1993 FR 9301926
(43) Date de publication de la demande: 05.10.1994
(73) Titulaire: ALCATEL CIT, 75008 Paris (FR)
(72) Inventeur: Barthod, Benoit, F-74960 Cran-Gevrier (FR); Chicherie, Jean-Pierre, F-74940 Annecy Le Vieux (FR); Perrillat-Amede, Denis, F-74000 Annecy (FR)
(74) Mandataire: Gosse, Michel

(56) Documents cités:
- EP-A- 0 504 863
- DE-A- 4 209 607
- FR-A- 383 332
- US-A- 2 965 039
- US-A- 3 029 738
- PATENT ABSTRACTS OF JAPAN vol. 6, no. 246 (M-176)(1124) 4 Décembre 1982 & JP-A-57 143 185 (MITSUBISHI DENKI K.K.) 4 Septembre 1982

## Description

La présente invention concerne une machine volumétrique telle qu'une pompe à vide ou un compresseur.

En particulier, l'invention s'applique à une pompe à vide de petit débit, sèche, non polluante et capable de refouler le gaz pompé à la pression atmosphérique.

On connaît les pompes Roots, à griffes, ou à double vis, mais ces machines comportent deux arbres, synchronisés en rotation par des engrenages lubrifiés, elles ne sont donc pas entièrement sèches.

On connaît aussi les pompes à spirales appelées "pompes Scroll", mais elles sont d'un coût élevé dû à la nécessité et à la difficulté d'obtenir un profil très précis des spirales, en outre, elles ne permettent pas le pompage de condensats.

On connaît encore des pompes à palettes sèches, mais les palettes s'usent rapidement et entraînent une dégradation importante des performances, une faible durée de vie de la pompe et la pollution de la chambre à vide par les produits d'usure. On connaît encore les pompes à membranes, mais les membranes ont une faible durée de vie, ou les pompes à piston, mais elles ont de faibles performances et un niveau élevé de bruit et de vibration.

On connaît encore une machine à mouvement planétaire par exemple par le document DE 42 09 607 qui décrit une machine à piston rotatif comportant un rotor qui décrit à l'intérieur d'un stator un mouvement planétaire : l'axe du rotor décrit un cercle tandis qu'il tourne en outre, en sens contraire autour de son axe. Dans cette machine, les dentures du rotor et du stator sont de type cycloïde : épicycloïdes pour les têtes de dents du rotor et les pieds de dents de la denture intérieure du stator et hypocycloïdes pour les têtes de dents de la denture intérieure du stator et les pieds de dents du rotor.

Dans une telle machine, le mouvement planétaire est obtenu par le contact direct entre le rotor et le stator. Dans le cas d'une pompe à vide, cela exige alors que le fluide pompé soit lubrifiant. En outre le profil du rotor et du stator est compliqué.

L'invention concerne un nouveau type de pompe primaire sèche qui permet de s'affranchir en grande partie des problèmes et défauts des pompes primaires sèches connues. Il s'agit d'une machine volumétrique à mouvement planétaire et géométrique hypertrochoïdale.

La machine comprend un piston cylindrique, une capsule cylindrique qui l'entoure et un arbre coudé dont les axes sont parallèles à ceux des cylindres définissant la forme du piston et de la capsule, en liaison rotoïde avec ce piston et cette capsule.

Dans cette machine, le cylindre définissant la forme du piston présente un ordre de symétrie par rapport à son axe égal à Sₚ, celui de la capsule un ordre de symétrie égal à S_{c} ; Sₚ et S_{c} sont choisis de telle sorte que ces valeurs diffèrent d'une unité. En outre, la géométrie du piston et de la capsule est choisie pour qu'il y ait correspondance directe entre ces éléments.

L'un des organes, capsule ou piston a un profil P₁ qui s'identifie à une courbe uniformément distante d'une hypertrochoïde fermée, ne présentant ni point double ni point de rebroussement, en excluant les hypertrochoïdes dégénérées en hypotrochoïdes, épitrochoïdes ou péritrochoïdes. Le profil P₁ peut également être à distance nulle d'une telle hypertrochoïde et par conséquent s'y identifier. La définition des hypertrochoïdes est précisée dans le FR-A-2 203 421. L'autre organe a un profil P₂ qui est l'enveloppe de P₁ dans un mouvement planétaire relatif défini par deux cercles C₁ et C₂ de centres et de rayons respectifs (0₁, R₁) et (0₂, R₂), ces cercles C₁ et C₂ étant respectivement solidaires des profils P₁ et P₂ et roulant l'un sur l'autre sans glissement par contact intérieur, |0₁0₂| précisant l'entraxe E de l'arbre coudé.

Les machines répondant à ces caractéristiques peuvent être groupées en quatre familles selon la nature de l'organe dont la forme est définie par P₁ et selon les valeurs comparatives des rayons R₁ et R₂. Il y a lieu de distinguer :
- Les machines pour lesquelles P₁ est le profil du piston et P₂ est le profil de la capsule, celui-ci s'identifiant à l'enveloppe extérieure de P₁ dans le mouvement planétaire de P₁ relativement à P₂ pour lequel R₁ = SₚE et R₂ = S_{c}E = (Sₚ+1)E (famille I).
- Les machines pour lesquelles P₁ est le profil du piston et P₂ est le profil de la capsule, celui-ci s'identifiant à l'enveloppe extérieure de P₁ dans le mouvement planétaire de P₁ relativement à P₂ pour lequel R₁ = SₚE et R₂ = S_{c}E = (Sₚ-1)E avec Sₚ>1 (famille II).
- Les machines pour lesquelles P₁ est le profil de la capsule et P₂ est le profil du piston, celui-ci s'identifiant à l'enveloppe intérieure de P₁ dans le mouvement planétaire de P₁ relativement à P₂ pour lequel R₂ = SₚE et R₁ = S_{c}E = (Sₚ-1)E avec Sₚ>1 (famille III).
- Les machines pour lesquelles P₁ est le profil de la capsule et P₂ est le profil du piston, celui-ci s'identifiant à l'enveloppe intérieure de P₁ dans le mouvement planétaire de P₁ relativement à P₂ pour lequel R₂ = SₚE et R₁ = S_{c}E = (Sₚ+1)E (famille IV).

D'autres machines peuvent être dérivées des machines appartenant à l'une des quatre familles précédentes. En effet, on peut utiliser un profil P₂ dont une partie au moins s'identifie à l'enveloppe de P₁ dans son mouvement relatif à P₂ et dont une partie au moins est extérieure à cette enveloppe dans le cas des familles I ou II et est intérieure à cette enveloppe dans le cas des familles III ou IV, les différentes parties se raccordant pour définir une courbe fermée.

Les profils du piston et de la capsule de ces machines présentent l'avantage de pouvoir être usinés par des machines de production en très grande série (type tournage), ce qui en diminue le prix de revient.

Le mouvement planétaire de telles machines peut être réalisé, soit par un engrenage intérieur à axes parallèles, dont les roues sont respectivement solidaires du piston et de la capsule et dont les rayons primitifs sont respectivement égaux à R₁ et R₂, soit, si la géométrie des surfaces du piston et de la capsule qui sont en contact permet une conduite suffisante et si le fluide véhiculé dans la machine est suffisamment lubrifiant, alors l'engrenage peut être supprimé et le mouvement planétaire relatif est directement imposé, lors de l'entraînement en rotation de l'arbre coudé, par le contact piston-capsule.

Cependant avec un tel système pour la génération du mouvement planétaire, la machine a l'inconvénient, comme la machine du document cité plus haut, de ne pas être parfaitement sèche, car elle nécessite la présence d'un engrenage pour le mouvement planétaire qui doit donc être lubrifié pour permettre un fonctionnement durable, ou bien la présence d'un fluide pompé lubrifiant si l'on supprime l'engrenage et si le mouvement planétaire est directement obtenu par le contact direct entre le piston et la capsule. Dans certaines applications où le vide doit être très propre, ceci est rédhibitoire.

La présente invention a pour but de proposer une machine telle que décrite ci-dessus, mais permettant en outre de s'affranchir de lubrifiant dans le moyen utilisé pour engendrer le mouvement planétaire de la machine.

L'invention a ainsi pour objet une machine volumétrique comprenant un piston cylindrique d'axe Δₚ, rotatif et situé dans une capsule cylindrique d'axe Δ_{c}, caractérisé en ce que ledit piston a, dans un plan perpendiculaire à son axe Δₚ, une section de géométrie hypertrochoïdale ayant Sₚ axes de symétrie, ladite capsule définissant un volume creux dont la section par un plan perpendiculaire à son axe Δ_{c} a une géométrie hypertrochoïdale ayant S_{c} axes de symétrie, Sₚ et S_{c} se différenciant d'une unité, les axes Δₚ et Δ_{c}, parallèles, étant séparés d'une distance E, ledit piston étant monté, libre en rotation autour de son axe Δₚ, sur un maneton d'axe Δₚ solidaire d'un arbre d'axe Δ_{c} supporté par ladite capsule, ledit arbre étant destiné à être entraîné en rotation autour de son axe Δ_{c} par un moyen moteur, le piston et la capsule délimitant entre eux au moins trois chambres et la capsule comportant au moins une entrée d'aspiration et une sortie de refoulement, et en ce que la rotation du piston dans son mouvement planétaire autour de l'axe Δ_{c} de la capsule est créée par des forces magnétiques de répulsion au moyen d'aimants permanents situés, d'une part sur la surface, ou au voisinage de la surface, du piston et d'autre part sur la surface interne, ou à son voisinage, de ladite capsule.

L'invention a aussi pour objet une machine volumétrique comprenant un piston cylindrique d'axe Δₚ, situé dans une capsule cylindrique d'axe Δ_{c}, caractérisé en ce que ledit piston a, dans un plan perpendiculaire à son axe Δₚ, une section de géométrie hypertrochoïdale ayant Sₚ axes de symétrie, ladite capsule définissant un volume creux dont la section, par un plan perpendiculaire à son axe Δ_{c}, a une géométrie hypertrochoïdale ayant S_{c} axes de symétrie, Sₚ et S_{c} se différenciant d'une unité, les axes Δₚ et Δ_{c}, parallèles, étant séparés d'une distance E, et en ce que ladite capsule est montée, libre en rotation, autour de son axe Δ_{c}, sur un maneton d'axe Δ_{c} solidaire d'un arbre d'axe Δₚ supporté par des paliers dans une boîte enfermant ladite capsule, ladite boîte comportant un logement cylindrique circulaire d'axe Δₚ de dimension suffisante pour permettre la libre rotation du maneton autour de l'axe Δₚ dudit arbre et le mouvement planétaire de ladite capsule autour de l'axe Δₚ, ladite capsule étant ouverte sur une face latérale et ledit piston étant lié, du côté de cette face, sans liberté de mouvement à ladite boîte, ledit arbre étant destiné à être entraîné en rotation autour de son axe Δₚ par un moyen moteur, la rotation de la capsule dans son mouvement planétaire autour de l'axe Δₚ du piston étant créée par des forces magnétiques de répulsion au moyen d'aimants permanents situés, d'une part sur la surface, ou au voisinage de la surface, du piston et d'autre part sur la surface interne, ou à son voisinage, de ladite capsule, le piston et la capsule délimitant entre eux, au moins trois chambres, une face latérale de ladite boîte comportant au moins une entrée d'aspiration et une sortie de refoulement dans au moins une dite chambre.

L'invention va maintenant être décrite en se reportant au dessin annexé dans lequel :

Les figures 1, 2 et 3 représentent trois profils possibles de piston et de capsule conformes à l'invention.

Les figures 4 et 5 montrent schématiquement selon deux vues, une machine selon l'invention avec des profils de piston et de capsule conformes à la figure 1.

Les figures 6 et 7 sont deux vues similaires aux figures 4 et 5 montrant une variante.

Les figures 8 et 9 sont également deux vues similaires aux figures 4 et 5 montrant une autre variante.

La figure 10 est une vue de détail montrant une variante des figures 8 et 9.

Les figures 11 et 12 montrent, en plus détaillé, un exemple concret de machines selon l'invention, toujours dans le cas de profils conformes à la figure 1 et selon la variante de la figure 10. La figure 12 est une coupe selon XII-XII de la figure 11.

Les figures 13 et 14 sont un autre exemple de réalisation d'une machine selon l'invention, correspondant aux profils de la figure 1, mais dans laquelle le piston est fixe et où c'est la capsule qui effectue un mouvement planétaire autour de l'axe du piston.

La description qui suit en référence aux figures énumérées ci-dessus, se rapporte à un groupe de profils de machines particulièrement intéressant, appartenant à la famille I définie ci-dessus et dont le profil P₁ du piston répond à l'équation suivante dans le plan complexe :${\text{Z}}_{\text{1}} \text{=} \frac{\text{1+S}}{\text{2}} \text{E.e} {\text{}}^{\text{i} \frac{\text{k}}{\text{s}} \text{(1-S)}} {\text{+ R}}_{\text{m}} \text{e} {\text{}}^{\text{i} \frac{\text{k}}{\text{s}}} \text{+} \frac{\text{1-S}}{\text{2}} \text{E.e} {\text{}}^{\text{i} \frac{\text{k}}{\text{s}} \text{(1+S)}}$ dans laquelle Z₁ désigne l'affixe du point générateur du profil P₁, chaque point étant précisé par une valeur particulière du paramètre cinématique k dont le domaine de variation est compris entre O et 2Sπ pour parcourir une seule fois la courbe, S est un nombre entier qui désigne l'ordre de symétrie de P₁ par rapport à l'origine du plan complexe et est choisi arbitrairement, E et Rₘ sont deux longueurs choisies librement à condition que la courbe correspondante ne présente ni point double, ni point de rebroussement, ce qui limite indirectement la valeur du rapport E/Rₘ

L'un des intérêts de ces machines est que lorsque le profil P₁ du piston répond à l'équation ci-dessus, le profil P₂ de la capsule qui est l'enveloppe de P₁ dans le mouvement planétaire relatif, répond également à cette équation.

Ainsi, la figure 1 représente, en section, par un plan perpendiculaire aux axes Δₚ et Δ_{c}, parallèles, du piston 1 et de la capsule 2, le profil d'un piston et d'une capsule.

Ces profils P₁ pour le piston 1 et P₂ pour la capsule 2 répondent à l'équation ci-dessus avec un piston 1 d'ordre de symétrie Sₚ = 2 et une capsule 2 d'ordre de symétrie S_{c} = 3. E est la distance séparant les axes Δₚ et Δ_{c}.

La figure 2 est une vue similaire à celle de la figure 1, mais dans le cas où le piston a un ordre de symétrie Sₚ = 3 et la capsule 2 un ordre de symétrie S_{c} = 4.

La figure 3 montre un autre exemple dans lequel le piston 1 a un ordre de symétrie Sₚ = 4 et la capsule 2 un ordre de symétrie S_{c} = 3.

Il est à noter que le nombre d'axes de symétrie est égal à l'ordre de symétrie.

Ces trois figures correspondent à des profils de pistons et de capsules répondant à l'équation ci-dessus.

Dans les machines des figures suivantes, données en exemples non limitatif de l'invention, on a choisi un piston avec deux axes de symétrie Sₚ = 2 et une capsule avec trois axes de symétrie : S_{c} = 3.

En se référant maintenant aux figures 4 et 5, on va décrire une machine conforme à l'invention. Ces figures sont simplifiées et ne comportent notamment pas les aspirations et refoulements qui sont représentés seulement sur les figures 11 à 14. Ces figures 4 et 5, ainsi que les figures 6 à 9, simplifiées, permettent de comprendre le fonctionnement de la machine selon l'invention et notamment la production du mouvement planétaire relatif : soit du piston, figures 4 à 12, soit de la capsule, figures 13 et 14.

Ainsi, en se référant aux figures 4 et 5, on voit une machine volumétrique selon l'invention comportant un piston 1 dont le profil P₁ correspond à l'équation donnée ci-dessus, et ayant deux axes de symétrie : Sₚ = 2. Ce piston est cylindrique d'axe Δₚ et il est situé dans une capsule cylindrique 2 d'axe Δ_{c}. Cette capsule 2 définit un volume creux 3 cylindrique dont la section a un profil P₂ correspondant également à l'équation ci-dessus et ayant trois axes de symétrie : S_{c} = 3. Ces profils P₁ et P₂ sont des profils hypertrochoïdaux. Les axes Δₚ et Δ_{c} sont parallèles et distants d'une valeur E.

Le piston 1 est monté libre en rotation, autour de son axe Δₚ sur un maneton 4 par l'intermédiaire de paliers 5 et 6. Le maneton 4 est solidairement lié à un arbre 7 d'axe Δ_{c} supporté par la capsule 2 par des paliers 8 et 9.

L'arbre 7 est entraîné en rotation autour de son axe Δ_{c} par un moteur non représenté. Pendant cette rotation, l'axe Δₚ du maneton 4, c'est-à-dire du piston 1, tourne autour de l'axe Δ_{c}. Le mouvement planétaire du piston 1 est provoqué par le moyen de forces magnétiques de répulsion au moyen d'aimants permanents situés, d'une part, à la surface du piston 1 et d'autre part à la surface interne de la capsule 2.

Sur les figures 4 et 5, il s'agit, aussi bien sur le piston que sur la capsule, d'une pluralité d'aimants respectivement 10 et 11. Dans le cas de ces deux figures 4 et 5, ces aimants sont polarisés sensiblement radialement et de telle sorte que les pôles de même nom sont en surface sur le piston et la capsule de façon à produire des efforts de répulsion.

Ainsi, lors de la rotation de l'arbre 7 autour de son axe Δ_{c} par un moyen moteur, ce sont les forces magnétiques de répulsion des aimants qui provoqueront le mouvement complémentaire de rotation du piston sur lui-même achevant son mouvement planétaire autour de l'axe Δ_{c} de la capsule.

Ainsi, grâce à ces forces magnétiques de répulsion, le piston est positionné par rapport à la capsule, et ce sans contact, aucun lubrifiant n'est donc nécessaire. Ces forces magnétiques guident le piston lorsqu'il est mis en mouvement par le maneton et lui confèrent un mouvement de rotation sur lui-même, c'est-à-dire par rapport à son axe Δₚ.

Le piston 1 et la capsule 2 délimitent entre eux trois chambres A, B et C qui, chacune, au cours du mouvement planétaire du piston, croît et décroît alternativement. Ainsi, chaque chambre est équipée d'une entrée d'aspiration et d'une sortie de refoulement équipées de clapets. Ces entrées et sorties ne sont représentées que sur les figures 11 à 14.

Les figures 6 et 7 montrent un exemple dans lequel les aimants permanents sont polarisés axialement, dans le même sens sur le piston et la capsule de façon à obtenir des efforts de répulsion.

Les figures 8 et 9 montrent un autre exemple dans lequel les aimants 10 et 11 sont remplacés par des bandeaux aimantés 12 et 13 aimantés axialement. Ces bandeaux pourraient également être aimantés radialement. Ces bandeaux aimantés 12 et 13 peuvent être rapportés sur le piston 1 et la capsule 2 et être collés à leur surface.

On peut aussi, comme on le voit sur la figure 10, qui est une vue partielle en coupe montrant une variante, ne pas rapporter directement les bandeaux aimantés 12 et 13 sur les surfaces du piston et de la capsule, mais procéder par moulage de la matière magnétisable contenant un liant plastique. Dans ce cas, les bandeaux aimantés 12 et 13 ne sont pas directement en surface mais, pour les besoins du moulage, afin de réaliser un coffrage, légèrement sous cette surface ; il subsiste donc une fine paroi respectivement 14 et 15 du piston et de la capsule séparant les deux bandeaux magnétiques 12 et 13.

L'utilisation de bandeaux magnétiques améliore la répartition et l'homogénéité des forces de répulsion magnétiques par rapport à l'utilisation d'une pluralité d'aimants, comme sur les figures 4 à 7.

Les figures 11 et 12 montrent une machine plus concrète que les précédentes avec les aspirations et les refoulements et dans le cas où les forces magnétiques sont créées par deux bandeaux magnétiques 12 et 13 qui ont été coulés conformément à la figure 10.

Dans ces figures, le piston 1 est monté par les paliers 5 et 6 sur le maneton 4 lié à un plateau 16 lui-même solidaire de l'arbre 7 qui supporte l'ensemble, en porte à faux, par les paliers 8 et 9 montés dans la partie 2A de la capsule 2 en trois parties 2A, 2B et 2C. Le piston 1 est maintenu par une vis 17 et une rondelle 18.

La machine comporte trois chambres de pompage A, B et C, indépendantes, qui pulsent chacune comme un coeur et qui comportent chacune un bloc d'entrée et de sortie 19 comportant une entrée d'aspiration 20, équipée d'un clapet 21, et une sortie de refoulement 22, équipée d'un clapet 23.

Dans cet exemple, où l'on utilise deux bandeaux magnétiques polarisés axialement, les forces magnétiques de répulsion qui positionnent angulairement le piston par rapport à la capsule engendrent axialement un point d'équilibre instable. Le positionnement axial du piston est alors réalisé de la façon suivante : on décale très légèrement, axialement, les deux bandeaux magnétiques 12, 13, l'un par rapport à l'autre, par rapport à leur point d'équilibre instable, de façon à ce que l'on obtienne une force axiale dans un sens déterminé qui est alors encaissée par le montage des roulements en précontrainte.

Un intérêt de la configuration des profils P₁ avec un ordre de symétrie Sₚ = 2 et P₂ avec un ordre de symétrie S_{c} = 3 est que le profil P₂ de la capsule est constitué de trois segments de droite et de trois arcs de fermeture. Un autre intérêt est que cette machine possède trois chambres de travail indépendantes, de volumes morts théoriquement nuls.

Le piston 1, en dehors du bandeau magnétique 12 et la capsule 2 dans ses trois parties 2A, 2B et 2C, en dehors du bandeau magnétique 13, sont réalisés en matériau amagnétique, en aluminium par exemple, afin de ne pas perturber les champs magnétiques qui positionnent le piston par rapport à la capsule.

Enfin, les figures 13 et 14 montrent un exemple dans lequel le piston 1 est fixe et où c'est la capsule 2 qui décrit un mouvement planétaire autour de l'axe Δₚ fixe du piston fixe 1. Dans cet exemple, les forces de répulsion magnétiques sont créées par une pluralité d'aimants permanents 10 et 11 polarisés radialement, comme dans les figures 4 et 5. Bien entendu, on pourrait utiliser des aimants polarisés axialement ou encore deux bandeaux magnétiques polarisés axialement ou radialement.

Dans cet exemple, la capsule 2 est montée libre en rotation autour de son axe Δ_{c} sur le maneton 4 lié à l'arbre 7 dont l'axe Δₚ est, lui, coaxial avec l'axe Δₚ du piston fixe 1. L'arbre 7 est supporté par des paliers 8 et 9, montés dans une boîte fixe en deux parties 24A et 24B. La boîte 24A, 24B enferme la capsule 2 dans un logement cylindrique circulaire 25 d'axe Δₚ dont les dimensions sont suffisantes pour permettre le mouvement planétaire de la capsule 2 autour de l'axe Δₚ du piston avec un jeu suffisant pour éviter le contact.

Dans cet exemple, la capsule 2, logée dans la boîte 24A-24B, est ouverte sur une face latérale, et c'est la partie 24B de la boîte qui enferme la capsule 2, le piston 1 étant fixé à cette partie 24B par des vis, d'axes 26 et 27.

Comme dans les exemples précédents, on a trois chambres indépendantes A, B et C qui comportent chacune leur aspiration et leur refoulement. Les mêmes références désignent les mêmes organes que dans les figures précédentes.

## Revendications

1. Machine volumétrique comprenant un piston cylindrique (1) d'axe Δₚ, rotatif et situé dans une capsule cylindrique (2) d'axe Δ_{c}, caractérisée en ce que ledit piston a, dans un plan perpendiculaire à son axe Δₚ, une section de géométrie hypertrochoïdale ayant Sₚ axes de symétrie, ladite capsule définissant un volume creux (3) dont la section, par un plan perpendiculaire à son axe Δ_{c}, a une géométrie hypertrochoïdale ayant S_{c} axes de symétrie, Sₚ et S_{c} se différenciant d'une unité, les axes Δₚ et Δ_{c}, parallèles, étant séparés d'une distance E, ledit piston (1) étant monté, libre en rotation autour de son axe Δₚ, sur un maneton (4) d'axe Δₚ solidaire d'un arbre (7) d'axe Δ_{c} supporté par ladite capsule (2), ledit arbre (7) étant destiné à être entraîné en rotation autour de son axe Δ_{c} par un moyen moteur, le piston et la capsule délimitant entre eux au moins trois chambres (A, B, C) et la capsule comportant au moins une entrée d'aspiration (20) et une sortie de refoulement (22), et en ce que la rotation du piston (1) dans son mouvement planétaire autour de l'axe Δ_{c} de la capsule (2) est créée par des forces magnétiques (10, 11, 12, 13) de répulsion au moyen d'aimants permanents situés, d'une part sur la surface, ou au voisinage de la surface, du piston, et d'autre part sur la surface interne, ou à son voisinage, de ladite capsule.

2. Machine volumétrique comprenant un piston cylindrique (1) d'axe Δₚ, situé dans une capsule cylindrique (2) d'axe Δ_{c}, caractérisée en ce que ledit piston a, dans un plan perpendiculaire à son axe Δₚ, une section de géométrie hypertrochoïdale ayant Sₚ axes de symétrie, ladite capsule (2) définissant un volume creux (3) dont la section, par un plan perpendiculaire à son axe Δ_{c}, a une géométrie hypertrochoïdale ayant S_{c} axes de symétrie, Sₚ et S_{c} se différenciant d'une unité, les axes Δₚ et Δ_{c}, parallèles, étant séparés d'une distance E, et en ce que ladite capsule (2) est montée, libre en rotation, autour de son axe Δ_{c}, sur un maneton (4) d'axe Δ_{c} solidaire d'un arbre (7) d'axe Δₚ supporté par des paliers (8, 9) dans une boîte (24A, 24B) enfermant ladite capsule, ladite boîte comportant un logement cylindrique (25) circulaire d'axe Δₚ de dimension suffisante pour permettre la libre rotation du maneton (4) autour de l'axe Δₚ dudit arbre (7) et le mouvement planétaire de ladite capsule (2) autour de l'axe Δₚ, ladite capsule (2) étant ouverte sur une face latérale et ledit piston étant lié, du côté de cette face, sans liberté de mouvement, à ladite boîte, ledit arbre (7) étant destiné à être entraîné en rotation autour de son axe Δₚ par un moyen moteur, la rotation de la capsule dans son mouvement planétaire autour de l'axe Δₚ du piston (1) étant créée par des forces magnétiques de répulsion au moyen d'aimants permanents (10, 11) situés, d'une part sur la surface, ou au voisinage de la surface, du piston, et d'autre part sur la surface interne, ou à son voisinage, de ladite capsule, le piston et la capsule délimitant entre eux, au moins trois chambres (A, B, C), une face latérale (24B) de ladite boîte comportant au moins une entrée d'aspiration (20) et une sortie de refoulement (22) communiquant dans au moins une dite chambre.

3. Machine volumétrique selon l'une des revendications 1 ou 2, caractérisée en ce que lesdits aimants permanents sont polarisés axialement.

4. Machine volumétrique selon l'une des revendications 1 ou 2, caractérisée en ce que lesdits aimants permanents sont polarisés radialement.

5. Machine volumétrique selon l'une des revendications 1 à 4, caractérisée en ce que lesdits aimants permanents comprennent une pluralité d'aimants (10) sur le piston et une pluralité d'aimants (11) sur la surface interne de la capsule.

6. Machine volumétrique selon l'une des revendications 1 à 4, caractérisée en ce que ledit piston porte un bandeau magnétique (12) et en ce que ladite capsule porte un bandeau magnétique (13).

## Patentansprüche

1. Volumetrische Maschine, die einen zylindrischen Kolben (1) mit der Achse Δₚ besitzt, der drehbar ist und in einer zylindrischen Kapsel (2) mit der Achse Δ_{c} liegt, dadurch gekennzeichnet, daß der Kolben in einer Ebene senkrecht zu seiner Achse Δₚ einen Querschnitt in Form einer hypertrochoidalen Geometrie mit Sₚ Symmetrieachsen besitzt, während die Kapsel ein Hohlvolumen (3) definiert, dessen Querschnitt in einer Ebene senkrecht zu ihrer Achse Δ_{c} eine hypertrochoidale Geometrie mit S_{c} Symmetrieachsen definiert, wobei Sₚ und S_{c} sich um eine Einheit unterscheiden, daß die Achsen Δₚ und Δ_{c} zueinander parallel in einem Abstand E verlaufen, daß der Kolben (1) frei um seine Achse Δₚ drehbar auf einer Kurbelwelle (4) montiert ist, deren Achse Δₚ mit einer Welle (7) der Achse Δ_{c} fest verbunden ist, die von der Kapsel (2) getragen wird, daß die Welle (7) um ihre Achse Δ_{c} durch einen Motor angetrieben werden kann, daß der Kolben und die Kapsel zwischen sich mindestens drei Kammern (A, B, C) begrenzen, und daß die Kapsel mindestens einen Saugeinlaß (20) und einen Auslaß (22) besitzt, und daß die Drehung des Kolbens (1) in seiner Planetenbewegung um die Achse Δ_{c} der Kapsel (2) durch magnetische Abstoßungskräfte (10, 11, 12, 13) mit Hilfe von Dauermagneten erzeugt wird, die einerseits auf der Oberfläche oder in der Nähe der Oberfläche des Kolbens und andererseits auf der Innenfläche oder in der Nähe der Innenfläche der Kapsel liegen.

2. Volumetrische Maschine, die einen zylindrischen Kolben (1) mit einer Achse Δₚ besitzt, der in einer zylindrischen Kapsel (2) der Achse Δ_{c} liegt, dadurch gekennzeichnet, daß der Kolben in einer Ebene senkrecht zu seiner Achse Δₚ einen Querschnitt in Form einer hypertrochoidalen Geometrie mit Sₚ Symmetrieachsen besitzt, während die Kapsel (2) ein Hohlvolumen (3) definiert, dessen Querschnitt in einer Ebene senkrecht zu seiner Achse Δ_{c} eine hypertrochoidale Geometrie mit S_{c} Symmetrieachsen definiert, wobei Sₚ und S_{c} sich um eine einheit unterscheiden, daß die Achsen Δₚ und Δ_{c} zueinander parallel in einem Abstand E verlaufen, daß die Kapsel (2) frei drehbar um ihre Achse Δ_{c} auf einer Kurbelwelle (4) sitzt, deren Achse Δ_{c} mit einer Welle (7) einer Achse Δₚ fest verbunden ist, die auf Lagern (8, 9) in einem Gehäuse (24A, 24B) getragen wird, das die Kapsel umgibt, daß das Gehäuse einen kreisförmigen zylindrischen Innenraum (25) mit der Achse Δₚ besitzt, dessen Abmessungen für die freie Drehung der Kurbelwelle (4) um die Achse Δₚ der Welle (7) und die Planetenbewegung der Kapsel (2) um die Achse Δₚ ausreichen, daß die Kapsel (2) auf einer Seite offen ist und der Kolben auf dieser Seite ohne Bewegungsfreiheit an das Gehäuse angeschlossen ist, daß die Welle (7) um ihre Achse Δₚ durch einen Motor in Drehung versetzt werden kann, daß die Drehung der Kapsel in ihrer Planetenbewegung um die Achse Δₚ des Kolbens (1) durch magnetische Abstoßungskräfte mit Hilfe von Dauermagneten (10, 11) erzeugt wird, die einerseits auf der Oberfläche oder in der Nähe der Oberfläche des Kolbens und andererseits auf der Innenfläche oder in der Nähe der Innenfläche der Kapsel liegen, und daß der Kolben und die Kapsel zwischen sich mindestens drei Kammern (A, B, C) begrenzen, wobei eine Seite (24B) des Gehäuses mindestens einen Saugeinlaß (20) und einen Auslaß (22) besitzt, die in mindestens eine Kammer münden.

3. Volumetrische Maschine nach einem der Ansprüche 1 oder 2, dadurch gekennzeichnet, daß die Dauermagneten axial polarisiert sind.

4. Volumetrische Maschine nach einem der Ansprüche 1 und 2, dadurch gekennzeichnet, daß die Dauermagneten radial polarisiert sind.

5. Volumetrische Maschine nach einem der Ansprüche 1 bis 4, dadurch gekennzeichnet, daß die Dauermagneten mehrere Einzelmagneten (10) auf dem Kolben und mehrere Einzelmagneten (11) auf der Innenfläche der Kapsel besitzen.

6. Volumetrische Maschine nach einem der Ansprüche 1 bis 4, dadurch gekennzeichnet, daß der Kolben ein magnetisches Band (12) trägt und daß die Kapsel ebenfalls ein magnetisches Band (13) trägt.

## Claims

1. A positive-displacement machine comprising a cylindrical piston (1) which has an axis Δₚ, which is rotary, and which is situated in a cylindrical casing (2) which has an axis Δ_{c}, said machine being characterized in that, in a plane perpendicular to its axis Δₚ, said piston has a cross-section that is hypertrochoidal in geometrical shape and that has Sₚ axes of symmetry, said casing delimiting a hollow volume (3) whose cross-section in a plane perpendicular to its axis Δ_{c} is hypertrochoidal in geometrical shape and has S_{c} axes of symmetry, Sₚ and S_{c} differing from each other by unity, the axes Δₚ and Δ_{c} being parallel and separated by a distance E, said piston (1) being mounted to rotate freely about its axis Δₚ, on a crank pin (4) that has an axis Δₚ, and that is secured to a shaft (7) having an axis Δ_{c} and supported by said casing (2), said shaft (7) being designed to be rotated about its axis Δ_{c} by drive means, the piston and the casing delimiting at least three chambers (A, B, C) between them, and the casing including at least one suction inlet (20) and one delivery outlet (22), and in that the rotation of the piston (1) in its orbital motion about the axis Δ_{c} of the casing (2) is created by magnetic repulsion forces (10, 11, 12, 13) by means of permanent magnets situated firstly on or in the vicinity of the surface of the piston, and secondly on or in the vicinity of the inside surface of said casing.

2. A positive-displacement machine comprising a cylindrical piston (1) which has an axis Δₚ, and which is situated in a cylindrical casing (2) which has an axis Δ_{c}. said machine being characterized in that, in a plane perpendicular to its axis Δₚ, said piston has a cross-section that is hypertrochoidal in geometrical shape and that has Sₚ axes of symmetry, said casing (2) delimiting a hollow volume (3) whose cross-section in a plane perpendicular to its axis Δ_{c} is hypertrochoidal in geometrical shape and has S_{c} axes of symmetry, Sₚ and S_{c} differing from each other by unity, the axes Δₚ and Δ_{c} being parallel and separated by a distance E, and in that said casing (2) is mounted to rotate freely about its axis Δ_{c}, on a crank pin (4) that has an axis Δ_{c}, and that is secured to a shaft (7) having an axis Δₚ and supported by bearings (8, 9) in a box (24A, 24B) enclosing said casing, said box having a circularly cylindrical recess (25) that has an axis Δₚ and that is large enough to enable the crank pin (4) to rotate freely about the axis Δₚ of said shaft (7) and to enable said casing (2) to rotate in orbital motion about the axis Δₚ, said casing (2) being open over a side face, and said piston being coupled to said box at said side face with no freedom of movement, said shaft (7) being designed to be rotated about its axis Δₚ by drive means, the rotation of the casing in its orbital motion about the axis Δₚ of the piston (1) being created by magnetic repulsion forces by means of permanent magnets (10, 11) situated firstly on or in the vicinity of the surface of the piston, and secondly on or in the vicinity of the inside surface of said casing, the piston and the casing delimiting at least three chambers (A, B, C) between them, a side face (24B) of said box including at least one suction inlet (20) and one delivery outlet (22) communicating with each other in at least one of said chambers.

3. A positive-displacement machine according to claim 1 or 2, characterized in that said permanent magnets are axially polarized.

4. A positive-displacement machine according to claim 1 or 2, characterized in that said permanent magnets are radially polarized.

5. A positive-displacement machine according to any one of claims 1 to 4, characterized in that said permanent magnets comprise a plurality of magnets (10) on the piston and a plurality of magnets (11) on the inside surface of the casing.

6. A positive-displacement machine according to any one of claims 1 to 4, characterized in that said piston carries a magnetic band (12) and in that said casing carries a magnetic band (13).
